# FASCICULE DE BREVET EUROPEEN

(11) **EP 0 420 921 B1**
(45) Date de publication et mention de la délivrance du brevet: **18.08.1993**
(21) Numéro de dépôt: 89907767.1
(22) Date de dépôt: 20.06.1989
(51) Int. Cl.: G07D 3/14, G07B 15/00, G07D 9/00

(54) **DISPOSITIF DE CONTROLE DE PIECES DE MONNAIE**
VORRICHTUNG ZUM PRÜFEN VON MÜNZEN
COIN-CHECKING DEVICE

(30) Priorité: 21.06.1988 FR 8808322
(43) Date de publication de la demande: 10.04.1991
(73) Titulaire: LE, Hong Son, F-91140 Villebon-sur-Yvette (FR); RIGOLET, Claude, F-91470 Limours (FR)
(72) Inventeur: LE, Hong Son, F-91140 Villebon-sur-Yvette (FR); RIGOLET, Claude, F-91470 Limours (FR)
(74) Mandataire: Derambure, Christian
(86) Numéro de dépôt international: FR8900314
(87) Numéro de publication internationale: WO8912872

(56) Documents cités:
- FR-A- 2 408 183
- FR-A- 2 542 475
- GB-A- 2 128 795

## Description

Le dispositif de contrôle automatique de pièces métalliques, notamment de pièces de monnaie, objet de la présente invention est destiné au tri, à la reconnaissance et à l'authentification de tous types de monnaies française ou étrangères actuelles ou futures ou de pièces métalliques de dimensions similaires, telles que jetons par exemple.

Les dispositifs de contrôle de pièces actuellement connus réalisent le tri en contrôlant les caractéristiques des pièces, soit par des moyens mécaniques pour le poids, le diamètre et l'épaisseur, soit par des moyens électromagnétiques avec des capteurs obligatoirement placés dans un environnement en matière non métallique.

Ils présentent, selon le cas, les défauts suivants:
- soit ils sont trop lents pour les applications de tri automatique, c'est le cas des appareils à fentes pour piétons,
- soit ils sont peu surs dans la discrimination et la reconnaissance des pièces, tels sont les appareils à palpeurs, à vibreurs ou à rouleaux qui mettent en jeu beaucoup de petites pièces mécaniques qui subissent des déréglages fréquents et sont en conséquence d'une maintenance difficile et onéreuse,
- soit ils sont sensibles à l'environnement, par exemple aux salissures pour les capteurs à infrarouge, et sont finalement instables dans la tenue des performances,
- soit enfin, ils sont d'une conception très compliquée avec trop d'éléments, à la fois fragiles et d'un coût exagérément élevé, ce sont les appareils utilisant un premier disque pour la séparation des pièces et un deuxième disque pour leur détection et leur reconnaissance; ce dernier et son support étant en matière plastique sont assez vulnérables. D'autre part, dans ces dispositifs, les pièces doivent être séparées une à une à l'aide d'un disque à alvéoles avant la détection. Mais cette séparation n'étant pas possible pour des pièces de diamètre inférieur au rayon de la plus grande pièce acceptée, il en résulte des erreurs de reconnaissance.

On connaît, de FR-A-2 542 475, un tel contrôleur de pièces métalliques, en particulier de pièces de monnaie, comprenant :
- un premier disque rotatif incliné, dit de séparation, sur lequel les pièces sont jetées en vrac et qui est pourvu sur sa périphérie d'alvéoles aptes à recevoir chacune une pièce et une seule;
- un second disque rotatif incliné, dit de détection, également pourvu d'alvéoles sur sa périphérie et tournant en synchronisme avec le premier mais en sens inverse autour d'un axe parallèle, ce second disque étant placé plus haut que le premier mais légèrement en dessous avec un recouvrement partiel, de manière que la pièce se trouvant dans une alvéole du premier disque soit transférée dans une alvéole du second disque au point culminant de son trajet, et
- un dispositif de reconnaissance de pièces comportant un certain nombre de capteurs électromagnétiques disposés sur le trajet des alvéoles du second disque.

Le dispositf de contrôle de pièces métalliques, notamment de pièces de monnaie, objet de la présente invention, comprend des moyens pour faire défiler les pièces une à une selon un trajet prédéterminé, et des moyens de reconnaissance et d'authentification des pièces prenant en compte à la fois la matière, l'épaisseur et le diamètre de celles-ci. Ces moyens d'authentification, contrairement à FR-A-2 542 475 qui comprend 3 détecteurs pour déterminer respectivement la matière, l'épaisseur et le diamètres de pièces, comprennent un détecteur électro-magnétique placé au-dessus du trajet des pièces pour détecter l'entrefer entre le détecteur et les pièces, lequel varie avec l'épaisseur des pièces, ainsi que la matière et le diamètre des pièces ; les moyens de reconnaissance et d'authentification comprennent en outre des moyens pour comparer le signal produit par le détecteur au passage des pièces avec des données enregistrées correspondant à un modèle d'informations caractérisant chaque type de pièces pouvant être accepté par le dispositif. En outre, le détecteur est placé, comme cela est connu en soi de FR-A-2 542 475, en position excentrée par rapport au trajet, de telle sorte que la surface du champ magnétique du détecteur coupé par la pièce dépend du diamètre de celle-ci.

Ce dispositif qui comporte peu d'organes mécaniques est très simple à réaliser et ne nécéssite aucune mise au point compliquée. Le grand diamètre du plateau circulaire denté qui n'est pas limité dans le principe, autorise un nombre élevé de dents et d'espaces entre dents, ce qui lui permet de capturer une quantité de pièces importante à chaque tour. La détection pour la reconnaissance des pièces étant située à moins d'un demi-tour de leur point d'entrée, il en résulte qu'à vitesse de rotation donnée, le temps de contrôle global d'un lot de pièces est le plus court possible. Par ailleurs ce dispositif permet d'accepter et d'authentifier deux pièces dans un même espace entre dents ce qui constitue un progrès très important par rapport à la technique actuelle qui nécéssitait la séparation des pièces une à une et qui entrainait des erreurs de reconnaissance.

De préférence, le plateau circulaire denté, la partie fixe et la bordure circulaire sont en métal.

La réalisation de ces éléments en métal supprime l'usure prématurée en évitant le martèlement en surface par le choc des pièces ou d'autres objets dans la zone d'entrée et en empêchant la formation de rayures par frottement pendant leur rotation.

Les variations du signal analogique générées par les dents métalliques du plateau lors de leur passage sous le détecteur, ont un aspect cyclique et répétitif qui est exploité par le processeur de traitement pour réaliser leur discrimination par rapport aux variations de signal dues aux pièces.

De préférence également, le plateau circulaire denté et la partie fixe sont entièrement de forme tronc-conique du centre jusqu'à la périphérie.

Cette forme présente l'avantage de faciliter l'insertion des pièces entre les dents du plateau et de les maintenir en contact avec la bordure circulaire pendant tout leur parcours, avant la zone de sortie, notamment dans la zone de détection où cela augmente la précision dans le cas de la la reconnaissance d'éventuelles pièces très ressemblantes.

En outre, le dispositif comporte avantageusement un barreau limiteur mécanique d'épaisseur situé au dessus du plateau circulaire denté, du centre à la périphérie, entre la zone d'entrée en vrac et la zone de détection.
Ce limiteur permet de repousser les pièces qui ne sont pas insérées dans un espace entre dents et de limiter à deux le nombre de celles qui peuvent y rester insérées avant d'atteindre la zone de détection.

De plus, le dispositif comporte avantageusement un détecteur électromagnétique supplémentaire dans la zone de détection. Celui-ci permet d'augmenter la précision de la reconnaissance de pièces dans le cas d'éventuels types de monnaies très ressemblants.

Ce détecteur étant en position légèrement décalée par rapport au premier détecteur, le traitement correspondant, effectué par le processeur, permet une analyse très détaillée pour chaque pièce et en conséquence une discrimination plus fine entre celles très voisines en caractéristiques.

Le dispositif comporte avantageusement également un codeur angulaire de synchronisation accouplé à l'axe du plateau circulaire denté. Ce codeur qui fournit principalement la synchronisation de l'échantillonnage des mesures de reconnaissance des pièces en fonction des positions angulaires du plateau, permet au dispositif de ne pas être sensible aux fluctuations de la vitesse de rotation.

D'autre part, le dispositif comporte un moyen d'évacuation automatique des pièces comprenant principalement deux volets articulés sur la partie fixe. En position fermée, ils constituent une partie de la bordure circulaire en périphérie de la zone d'entrée en vrac.

Ces volets qui s'ouvrent lorsque la vitesse de rotation du plateau circulaire diminue, par exemple sous l'influence de la chute d'objets qui par leur forme ou leurs dimensions tendent à le feiner ou à le bloquer. Ils permettent alors de laisser s'échapper vers l'extérieur par gravité tous les objets se trouvant dans la zone d'entrée en vrac, avant de se refermer automatiquement.

Le dispositif comporte en outre un mécanisme de présentation visuelle des pièces, lot par lot, situé au dessous de la zone de sortie du plateau circulaire denté. Il est composé d'un plan de glissement incliné sur lequel tombent les pièces par gravité et d'un disque rotatif transparent. Ce dernier est muni, sur sa face inférieure, de bras et de deux couronnes concentriques qui glissent sur le plan et qui determinent des secteurs, dans une partie centrale d'une part, pour recevoir, chacun, les pièces d'un même lot acceptées par le processeur de traitement et, dans une partie périphérique d'autre part, pour recevoir les éventuelles pièces refusées de ce lot. Ces dernières sont préalablement déviées par une barrière de déflexion escamotable située dans la zone de sortie normale du plateau circulaire et commandée automatiquement avant leur passage afin de former un prolongement de la bordure circulaire. Une ouverture d'évacuation séparée par zone est par ailleurs pratiquée en partie haute du plan de glissement de ce mécanisme.

Ce mécanisme de présentation visuelle permet de montrer les lots de pièces les plus récemment jetés dans le dispositif afin de permettre le contrôle de leur composition en cas de litige.

Dans une forme particulière de l'invention, le dispositif comporte un barreau de guidage escamotable situé en amont de la zone de sortie normale des pièces du mécanisme de tri. En position normale, ce barreau constitue une partie de la bordure circulaire qui entoure le plateau circulaire denté. En position escamoté, il laisse passer les pièces directement par une sortie de dérivation.

En empêchant les pièces de passer par le mécanisme de présentation visuelle, cette disposition permet de pallier provisoirement aux éventuelles défaillances de fonctionnement de ce dernier en maintenant en service le dispositif de contrôle de pièces en mode dégradé, c'est à dire sans présentation visuelle.

Par ailleurs enfin, le dispositif est équipé d'une trappe articulée qui, en position fermée, constitue une partie du plan de glissement située dans la partie périphérique du mécanisme de présentation visuelle. En position ouverte, cette trappe découvre une sortie de dérivation.

Cette sortie de dérivation permet la récupération directe des pièces refusées dès qu'elles ont quitté le mécanisme de tri.

Un mode de réalisation du dispositif est représenté par les dessins données dans les planches 1/2 et 2/2.
- la figure 1 représente le dispositif en vue de dessus muni de son capot et avec les volets d'évacuation automatique ouverts.
- la figure 2 représente le dispositif en vue de dessus, capot enlevé et avec les volets d'évacuation automatique fermés.
- la figure 3 est une vue en coupe AA'.

Ce mode de réalisation du dispositif de contrôle de pièces métalliques comprend conformément aux figures 1 à 3, un bâti 1 comportant une piste circulaire 2 constituant un plan de glissement. Cette dernière est en grande partie entourée par une bordure également circulaire 3 à l'intérieur de laquelle s'inscrit un plateau circulaire denté 4, partiellement de forme tronc-conique au centre, entrainé en rotation au dessus du plan de glissement par un moteur 5 par l'intermédiaire de deux roues dentées 6 et 7 et d'une courroie 8. La partie tronc-conique 9 oblige les pièces, dès qu'elles chutent, à glisser vers la partie périphérique de la zone d'entrée en vrac.

Un capot amovible 10 est placé au dessus du plateau circulaire. Ce capot est muni d'un entonoir 11 dont l'ouverture de base 12 débouche sur la partie tronc-conique du plateau circulaire obligeant ainsi à tomber à cet endroit, les pièces jetées en vrac par exemple dans une corbeille 13 ouverte à sa base juste en face du sommet de l'entonoir. La forme interne du capot est telle que les pièces en entrant sont plaquées sur la partie tronc-conique du plateau circulaire avant de se répartir entre les dents à la périphérie de celui-ci.

Le plateau circulaire denté comporte des dents de faible épaisseur et selon leurs dimensions, soit une, soit deux pièces peuvent trouver place dans l'espace entre dents existant entre deux dents consécutives.

Un limiteur mécanique constitué par un barreau 14, permet d'empêcher que des pièces passent dans le zone de détection sans être placées entre deux dents du plateau.

Un détecteur 15 fixé sur un support 16 et comportant une bobine qui est montée dans un demi-pot en ferrite, constitue l'organe sensible d'un moyen de reconnaissance de pièces utilisant un processeur programmé. Ce dernier procède au traitement du signal analogique fourni par un oscillateur électronique sur lequel le détecteur agit en impédance variable. Les variations du signal en fréquence et en amplitude dues au passage d'une pièce sous ce détecteur sont à la fois fonction du diamètre de celle-ci, de son épaisseur et de la matière qui la constitue. Ce détecteur de forme circulaire est situé, d'une part, au-dessus du lieu de passage de la pièce sur le plan de glissement 2 afin que l'entrefer entre détecteur et pièce résulte de l'épaisseur de celle-ci et, d'autre part, à une distance de la bordure 3 telle que la pièce coupe le champ magnétique de ce détecteur en fonction de son diamètre. La pièce influe par sa matière sur la réluctance apparente du circuit magnétique qu'elle constitue avec le demi-pot en ferrite du détecteur. Elle agit également par les pertes par courants induits produits dans sa masse.

Le traitement du signal est répété cycliquement et en permanence à une fréquence telle que le calcul des variations de fréquence et d'amplitude du signal est effectué plusieurs dizaines de fois pendant le passage de la pièce sous le détecteur. Les résultats de ces calculs sont comparés en permanence à des données enrégistrées correspondant à un modèle caractérisant chaque type de pièce pouvant être acceptée par le dispositif.

Un codeur angulaire 17 accouplé directement à l'axe du plateau circulaire délivre de l'ordre de mille impulsions par tour qui sont utilisées pour synchroniser l'échantillonnage des mesures de détection de pièces et déclencher les traitements de reconnaissance.

Deux volets articulés 18 et 19 constituent la partie avant mobile de la bordure circulaire entourant le plateau circulaire denté. Ces volets sont automatiquement commandés en ouverture vers l'avant par le processeur de traitement lorsque la vitesse de rotation du plateau circulaire diminue.

Un disque transparent 20 comportant trois bras 21 et deux couronnes concentriques 22 et 23 reliées par des traverses 24, glissant en rotation sur un plan fixe, reçoit, lorsqu'il est à l'arrêt, les pièces venant de la sortie du plateau circulaire denté par l'intermédiaire d'un passage de transition 25 sur lequel le mouvement circulaire des pièces se transforme en mouvement rectiligne. Ce passage de transition qui pénètre directement dans le disque transparent, conduit les pièces jusqu'à un secteur de sa partie centrale 26 ou de sa partie périphérique 27 selon que la barrière de déflexion 28 prolongeant la bordure 3 est escamotée ou non.

Commandée automatiquement par le processeur de traitement, celle-ci est en position de déflexion si la pièce à visualiser est refusée.

Avant l'arrivée de la première pièce d'un nouveau lot, le processeur de traitement commande la rotation du disque transparent d'un tiers de tour afin que les secteurs suivants se présentent devant le passage de transition.

Quand un lot effectue son deuxième tiers de tour les pièces correspondantes chutent par les ouvertures 29 et 30 pour être évacuées vers un stockage.

Un barreau 31 constituant une partie de la bordure 3 est escamotable pour permettre l'évacuation directe des pièces par une ouverture de dérivation 32, en cas d'indisponibilité du mécanisme de présentation visuelle par exemple.

Une trappe 33 permet, en position ouverte, de dévier vers une sortie de récupération, les pièces refusées chutant sur la partie périphérique du mécanisme de présentation visuelle. Cette trappe étant en position fermée, les pièces restent sur le plan de glissement jusqu'à leur arrivée à l'ouverture de sortie 30.

Le dispositif selon l'invention est particulièrement destiné à des applications d'acquisition de péage sur les autoroutes, à l'entrée des parcs de stationnement et en tous lieux où des usagers doivent acquitter un droit d'accès ou une taxe de séjour.

Il est également destiné à des applications de tri dans le domaine du contrôle automatique de fabrication de petites pièces métalliques, par exemple, et dans le domaine bancaire pour l'authentification des pièces de monnaie avant conditionnement.

## Revendications

1. Dispositif de contrôle de pièces métalliques, notamment de pièces de monnaie, comprenant des moyens (4) pour faire défiler les pièces une à une selon un trajet prédéterminé, et des moyens de reconnaissance et d'authentification des pièces prenant en compte à la fois la matière, l'épaisseur et le diamètre de celles-ci, ces moyens d'authentification comprenant un détecteur électromagnétique (15) placé au-dessus du trajet des pièces pour détecter l'entrefer entre le détecteur et les pièces, lequel varie avec l'épaisseur des pièces, ainsi que la matière et le diamètre des pièces, les moyens de reconnaissance et d'authentification comprenant en outre des moyens pour comparer le signal produit par le détecteur au passage des pièces avec des données enregistrées correspondant à un modèle d'informations caractérisant chaque type de pièces pouvant être accepté par le dispositif, et où le détecteur est placé, comme cela est connu en soi, en position excentrée par rapport audit trajet, de telle sorte que la surface du champ magnétique du détecteur coupé par la pièce dépend du diamètre de celle-ci.

2. Dispositif selon la revendication 1, caractérisé en ce que les moyens de comparaison comprennent un processeur de traitement du signal comparant cycliquement et en permanence avec les données enregistrées les informations générées au passage des pièces sous le détecteur, ces informations résultant des variations de fréquence et d'amplitude du signal fourni par un oscillateur électronique sur lequel le détecteur agit en impédance variable.

3. Dispositif selon l'une des revendications 1 ou 2, caractérisé en ce qu'il comporte un barreau limiteur mécanique d'épaisseur (14) situé au-dessus du trajet des pièces entre une zone d'entrée en vrac et la zone de détection.

4. Dispositif selon l'une quelconque des revendications 1 à 3, caractérisé en ce qu'il comporte un détecteur électro-magnétique supplémentaire dans la zone de détection.

5. Dispositif selon l'une des revendications 1 à 4, caractérisé en ce que les moyens pour faire défiler les pièces une à une selon un trajet prédéterminé comprennent un unique plateau circulaire motorisé (4) permettant d'assurer simultanément les fonctions de séparation et de reconnaissance des pièces, ce plateau étant denté sur son pourtour et renforcé au centre par une partie de forme tronconique (9) sur laquelle chutent les pièces dans une zone d'entrée en vrac, ce plateau tournant au-dessus d'une partie fixe (2) entourée presque totalement d'une bordure circulaire (3) sur laquelle glissent les pièces lorsqu'elles sont engagées entre les dents du plateau.

6. Dispositif selon la revendication 5, caractérisé en ce que le plateau circulaire denté (4), la partie fixe (2) et la bordure circulaire sont en métal.

7. Dispositif selon l'une des revendications 5 ou 6, caractérisé en ce que le plateau circulaire denté (4) et la partie fixe (2) sont entièrement de forme tronconique du centre jusqu'à la périphérie.

8. Dispositif selon l'une quelconque des revendications 5 à 7, caractérisé en ce qu'il comporte un codeur angulaire de synchronisation (17) accouplé à l'axe du plateau circulaire denté.

9. Dispositif selon l'une quelconque des revendications 5 à 8, caractérisé en ce qu'il comporte un moyen d'évacuation automatique des pièces comprenant principalement deux volets (18, 19) articulés sur la partie fixe (2), qui constituent, en position fermée, une partie de la bordure circulaire (3) en périphérie de la zone d'entrée en vrac et qui, lorsqu'ils s'ouvrent, laissent échapper vers l'extérieur tous les objets qui se trouvent dans cette zone.

10. Dispositif selon l'une quelconque des revendications 1 à 9, caractérisé en ce qu'il comporte au-dessous d'une zone de sortie des moyens pour faire défiler les pièces, un mécanisme de présentation visuelle des pièces lot par lot, composé d'un plan de glissement incliné sur lequel tombent les pièces et d'un disque rotatif transparent (20) muni, sur sa face inférieure, de bras (21) et de deux couronnes concentriques (22, 23) qui, glissant sur le plan, déterminent des secteurs dans une partie centrale, d'une part, pour recevoir, chacun, les pièces d'un même lot acceptées par le processeur de traitement et dans une partie périphérique, d'autre part, pour recevoir les éventuelles pièces refusées de ce lot, ces dernières étant préalablement déviées par une barrière de déflexion escamotable (28) située dans ladite zone de sortie et commandée automatiquement avant leur passage ; une ouverture d'évacuation par zone (29, 30) étant en plus pratiquée en partie haute du plan de glissement.

11. Dispositif selon la revendication 10, caractérisé en ce qu'il est équipé d'un barreau de guidage escamotable (31) situé en amont de ladite zone de sortie et constituant en position normale une partie d'une bordure (3) de guidage des pièces le long du trajet précité et qui, en position escamotée, laisse passer les pièces directement par une sortie de dérivation (32) qui leur évite le cheminement par le mécanisme de présentation visuelle.

12. Dispositif selon la revendication 10 ou la revendication 11, caractérisé en ce qu'il est équipé d'une trappe articulée (33) constituant, en position fermée, une partie du plan de glissement située dans la partie périphérique du mécanisme de présentation visuelle et ménageant, en position ouverte, une sortie de dérivation pour les pièces refusées.

## Patentansprüche

1. Vorrichtung zum Prüfen von Metallstücken, insbesondere von Geldmünzen, bestehend aus Mitteln (4) zum einzelnen Durchführen der Münzen auf einer vorgegebenen Bahn, aus Mitteln zum Erkennen und zur Authentitätskontrolle der Münzen durch Prüfen des Werkstoffs, der Stärke und des Duchmessers der Münze, wobei die Mittel zur Authentitätskontrolle einerseits einen elektromagnetischen Detektor (15) beinhalten, der über der Durchlaufbahn des Münzen angebracht ist und zur Bestimmung des Luftspaltes zwischen Münze und Detektor sowie des Werkstoffs und des Durchmessers der Münzen dient, und andererseits Mittel zum Vergleichen des Signals beinhalten, das von dem Detektor beim Durchlaufen der Münzen mit den gespeicherten Daten verglichen wird, die einem Informationsmodell entsprechen, und so jede Münze identifiziert, die von der Vorrichtung angenommen wird, wobei der Detektor auf allgemein bekannte Weise exzentrisch in Bezug auf die Bahn der Münzen angeordnet ist, sodaß die Fläche des Magnetfeldes des Detektors, das von der durchlaufenden Münze unterbrochen wird, von deren Durchmesser abhängt.

2. Vorrichtung nach Patentanspruch 1, dadurch gekennzeichnet, daß die Vergleichsmittel einen Prozessor zur Aufbereitung des Signals beinhalten, der die beim Durchlaufen der Münzen unter dem Detektor erzeugten Informationen zyklisch und kontinuierlich mit zuvor gespeicherten Daten vergleicht, wobei die o.a. Informationen je nach Änderung von Frequenz und Amplitude des Signals schwanken, das von einem elektronischen Oszillator erzeugt wird, auf den die Impedanzschwankungen des Detektors wirken.

3. Vorrichtung nach Patentanspruch 1 oder 2, dadurch gekennzeichnet, daß sie einen mechanischen Münzstärkenbegrenzungsstab (14) besitzt, der sich über der Durchlaufbahn der Münzen zwischen dem Einwurftrichter und und dem Detektionsbereich befindet.

4. Vorrichtung nach Patentanspruch 1 bis 3, dadurch gekennzeichnet, daß sie in dem Detektionsbereich einen zusätzlichen elektromagnetischen Detektor besitzt.

5. Vorrichtung nach Patentanspruch 1 bis 4, dadurch gekennzeichnet, daß die Mittel zum einzelnen Durchlaufen der Münzen auf einer vorgegebenen Bahn eine einheitliche, motorgetriebene kreisförmige Platte (4) besitzen, mit der die Funktionen Trennung und Münzerkennung gleichzeitig durchgeführt werden können, wobei diese Platte auf der Außenseiten gezahnt ist und auf der Innenseite eine kegelspumpfförmige Verstärkung (9) aufweist, auf die die Münzen aus dem Einwurftrichter fallen, und die Platte sich über einem feststehenden Teil (2) dreht, der von einer praktisch durchgehenden kreisförmigen Umrandung (3) umgeben ist, auf dem die Münzen im Kreis gleiten, wenn sie von der gezahnten Scheibe erfaßt werden.

6. Vorrichtung nach Patentanspruch 5, dadurch gekennzeichnet, daß die gezahnte kreisförmige Scheibe (4), das feststehende Teil (2) und dessen kreisförmige Umrandung aus Metall sind.

7. Vorrichtung nach Patentanspruch 5 oder 6, dadurch gekennzeichnet, daß die gezahnte kreisförmige Scheibe (4) und das feststehende Teil (2), vom Mittelpunkt bis zum Außenrand durchgehen kegelstumpfförmig sind.

8. Vorrichtung nach Patentanspruch 5 bis 7, dadurch gekennzeichnet, daß sie eine senkrecht angeordneten Synchronisationskodierer (17) besitzt, der mit der Achse der gezahnten kreisförmigen Scheibe (4) gekoppelt ist.

9. Vorrichtung nach einem beliebigen der Patentansprüche 5 bis 8, dadurch gekennzeichnet, daß sie Mittel zum automatischen Auswerfen der Münzen besitzt, die im Wesentlichen aus zwei Klappen (18, 19) bestehen, die schwenkbar an dem feststehenden Teil (2) befestigt sind und in geschlossener Stellung einen Teil der kreisförmigen Umrandung (3) im Einwurfbereich aus dem Trichter bilden, wobei bei deren Öffnen sämtliche sich in diesem Bereich befindlichen Gegenstände nach außen fallen.

10. Vorrichtung nach einem beliebigen der Patentansprüche 1 bis 9, dadurch gekennzeichnet, daß sie unter einem Austrittsbereich Mittel zum Vorbeiführen von Münzen, einen optischen Anzeigemechanismus zum losweisen Darstellen der Münzen besitzt, bestehend aus einer Schräge, auf der die Münzen nach unten gleiten, und aus einer durchsichtigen Drehscheibe (20), die Speichen (21) auf der Innenseite und zwei konzentrische Ringe (22, 23) besitzt, welche auf der Schräge gleitend einerseits in einem mittleren Bereich mit Sektoren bilden, von denen jeder eine Münze aus ein und demselben Los aufnimmt, die von dem Prozessor zugelassen wurden, und andererseits einen äußeren Bereich mit Sektoren bilden, von denen jeder eventuell ein Teil aus dem eingeworfenen Münzlos aufnimmt, das vom Prozessor zurückgewiesen wurde und von einer ausschwenkbaren Umlenkschranke (28) umgeleitet wurden, die sich in dem Austrittsbereich befindet und automatisch vor dem Durchlauf dieser Münzen eingeschwenkt wird, wobei weiterhin im oberen Bereich der Schräge eine Auswurföffnung pro Bereich (29, 30) vorgesehen ist.

11. Vorrichtung nach Patentanspruch 10, dadurch gekennzeichnet, daß sie mit einem hochklappbaren Führungsstab (31) über dem o.a. Austrittsbereich versehen ist, der in normaler Stellung einen Teil der festen Umrandung (3) bildet und in hochgeklapptem Zustand die Münzen direkt über die Umleitung (32) führt, sodaß diese nicht in den optischen Anzeigemechanismus gelangen.

12. Vorrichtung nach Patentanspruch 10 oder 11, dadurch gekennzeichnet, daß sie mit einer schwenkbaren Klappe (33) versehen ist, die bei geschlossener Stellung einen Teil der Schräge bildet die sich am Rand des optischen Anzeigemechanismus befindet und bei geöffneter Stellung eine Umleitung für zurückgewiesene Münzen bildet.

## Claims

1. Device for controlling metallic pieces, especially coins, including means (4) to make the pieces move one by one along a predetermined path, and means for recognising and authenticating the pieces by taking into account the material, thickness and diameter of said pieces, these authentication means including an electromagnetic detector (15) placed above the path of the pieces so as to detect the airgap between the detector and the pieces which varies with the thickness of the pieces, as well as the material and diameter of the pieces, the recognition and authentication means further including means to compare the signal produced by the detector during passage of the pieces with recorded data corresponding to an information model characterizing each type of piece able to be accepted by the device and where the detector is placed in a position moved out of centre with respect to said path so that the surface of the magnetic field of the detector cut by the piece depends on the diameter of said piece.

2. Device according to claim 1, wherein the comparing means include a processor for processing the signal cyclically and continuously comparing the data recorded with the information generated during passage of the pieces under the detector, this information resulting in frequency and amplitude variations of the signal supplied by an electronic oscillator on which the detector acts with variable impedance.

3. Device according to claim 1 or 2, wherein it comprises a mechanical thickness limiter bar (14) situated above the path of the pieces between one bulk entrance zone and the detection zone.

4. Device according to any one of claims 1 to 3, wherein it comprises an additional electromagnetic detector inside the detection zone.

5. Device according to any one of claims 1 to 4, wherein the means to make the pieces move one by one along a predetermined path include a single motorized circular plate (4) making it possible to simultaneously provide the functions for separation and recognition of the pieces, this plate being toothed over its circumference and reinforced at its centre by a truncated portion on which the pieces fall into a bulk entrance zone, this plate rotating above one fixed portion (2) surrounded virtually by a circular border (3) on which the pieces slide when they are engaged between the teeth of the plate.

6. Device according to claim 5, wherein the circular plate (4), the fixed portion (2) and the circular border are made of metal.

7. Device according to claim 5 or 6, wherein the toothed circular plate (4) and the fixed portion (2) are completely truncated from the centre as far as the periphery.

8. Device according to any one of claims 5 to 7, wherein it comprises an annular synchronization coder (17) coupled to the axis of the toothed circular plate.

9. Device according to any one of claims 5 to 8, wherein it comprises a device for automatically removing pieces, said device mainly including two flaps (18, 19) joined onto the fixed portion (2) and which constitute in a closed position one portion of the circular border (3) at the periphery of the bulk entrance zone and which, when they open, allow all the objects located in this zone to escape outside.

10. Device according to any one of claims 1 to 9, wherein it comprises below one outlet zone means for moving said pieces, a visual display mechanism for displaying the pieces batch by batch and composed of a slanted sliding plane on which the pieces fall and a transparent rotary disk (20) provided on its lower face with arms (21) and two concentric rings (22, 23) which, sliding on the plane, firstly determine sectors in one central portion so as to each receive the pieces of a given batch accepted by the processing processor, and secondly in one peripheral portion to receive any possible pieces rejected from this batch, the latter previously being diverted by a retractable deflection barrier (28) situated in said outlet zone and controlled automatically prior to their passage, one evacuation opening per zone (29, 10) being in addition made at the upper portion of the sliding plane.

11. Device according to claim 10, wherein it is equipped with a retractable guiding bar (31) situated upstream of said outlet zone and constituting in a normal position one portion of a border (3) for guiding the pieces along said path and which in a retracted position allow the pieces to move directly through a bypass outlet (32) which stops them pasing through the visual display mechanism.

12. Device according to claim 10 or 11, wherein it is equipped with an articulated trapdoor (33) constituting in a closed position one portion of the sliding plane situated in the peripheral portion of the visual display mechanism and, in an open position, providing an outlet for diverting any rejected pieces.
